# EUROPÄISCHE PATENTSCHRIFT

(11) **EP 0 173 820 B1**
(45) Veröffentlichungstag und Bekanntmachung des Hinweises auf die Patenterteilung: **20.09.1989**
(21) Anmeldenummer: 85108403.8
(22) Anmeldetag: 06.07.1985
(51) Int. Cl.: G05G 1/08

(54) **Versenkbarer Drehknebel**
Rotatable and retractable knob
Bouton rotatif et escamotable

(30) Priorität: 25.07.1984 DE 3427378
(43) Veröffentlichungstag der Anmeldung: 12.03.1986
(73) Patentinhaber: Licentia Patent-Verwaltungs-GmbH, 60596 Frankfurt (DE)
(72) Erfinder: Scheuering, Werner, D-8500 Nürnberg 60 (DE); Straninger, Helmut, D-8500 Nürnberg 40 (DE); Weinhold, Joachim, D-8500 Nürnberg 40 (DE)
(74) Vertreter: Vogl, Leo, Dipl.-Ing.

(56) Entgegenhaltungen:
- DE-A- 2 250 621
- DE-B- 1 213 194
- FR-A- 2 447 060
- US-A- 3 187 602
- US-A- 3 557 637

## Beschreibung

Die Erfindung betrifft eine versenkbare Drehknebeleinheit nach dem Oberbegriff des Patentanspruchs 7.

Aus der DE-A-22 50 621 ist eine versenkbare Drehknebeleinheit dieser Art bekannt. Bei dieser versenkbaren Drehknebeleinheit ist der die geschlossene Nutbahn durchfahrende Gleitstift (Zapfen) fester Bestandteil von dessen schiebekörper. Dies hat zur Folge, daß beim Versenkungsvorgang des Drehknebels ein großer Kraftaufwand erforderlich ist, der sich daraus ergibt, daß beim Durchfahren der geschlossenen Nutbahn mit dem starren Gleitstift (Zapfen) große Reibungskräfte zu überwinden sind. Es hat sich nun gezeigt, daß sich an der geschlossenen Nutbahn durch die große Beanspruchung beim Durchfahren mit dem starren Gleitstift (Zapfen) schon bald mechanische Abnützungserscheinungen bemerkbar machen. Diese führen dann dazu, daß eine sichere Funktion nicht mehr gewährleistet ist und oftmals der Drehknebel beim Ausführen des Versenkungsvorgangs nicht sicher verrastet und nach Loslassen nicht in der versenkten Ruhestellung verbleibt sondern wieder in die ausgefahrene Betriebsstellung zurückspringt.

Aus der US-A-31 87 602 ist eine Drucktastenschaltereinheit bekannt, deren einzelne Drucktasten jeweils mit einem eine geschlossene Nutbahn aufweisenden Fühnrungskörper gekoppelt sind. Ein in der Nutbahn des Führungskörpers gleitender Stift ist Bestandteil eines beweglich im Gehäuse der Drucktastenschaltereinheit gelagerten Hebels, der unter der Einwirkung eines Federelementes gehalten ist. Dadurch soll der Stift in die Nutbahn gedrückt werden.

Aufgabe der Erfindung ist es, eine versenkbare Drehknebeleinheit der eingangs beschriebenen Art konstruktiv mit einfachen Mitteln so zu verbessern, daß mechanische Abnützungen an der Nutbahn vermieden werden und der Versenkungsvorgang reibungsarm und damit kraftsparend ausgeführt werden kann.

Die Lösung dieser Aufgabe gemäß der Erfindung ist dem kennzeichnenden Teil des Patentanspruchs 1 zu entnehmen.

Zweckmäßige weitere Ausgestaltungen des Gegenstandes der Erfindung sind in den Unteransprüchen angegeben.

Durch die vorgeschlagenen Maßnahmen wird eine versenkbare Drehknebeleinheit geschaffen, die wegen der beweglichen Halterung des Gleitstiftes gegenüber mechanischen Abnützungen weitgehend geschützt ist und damit eine lange Lebensdauer bei hoher Funktionssicherheit in jedem Drehbereich bzw. jeweiliger Drehstellung des Drehknebels aufweist.

Ein Ausführungsbeispiel der Erfindung ist in der Zeichnung dargestellt und wird anhand dieser nachfolgend näher beschrieben.

Es zeigen :
Fig. 1 eine versenkbare Drehknebeleinheit mit ausgefahrenem (Betriebsstellung) Drehknebel teilweise aufgeschnitten,
Fig. 2 diese Drehknebeleinheit im senkrechten Mittelschnitt.

Die in der Zeichnung dargestellte Drehknebeleinheit besteht im wesentlichen aus dem geriffelten Drehknebel 1, an dem ein quadratisch ausgebildeter, hülsenartiger Schiebekörper 2 angeformt ist, und eine in den Schiebekörper 2 eingepaßte Führungshülse 3, welche einen zentrischen Steckeinsatz 4 aufweist. Der Steckeinsatz 4 dient zur Herstellung einer Steckverbindung mit einer Welle zum Einstellen einer nicht dargestellten Schalt- oder Regeleinrichtung, wie sie in Haushaltsgeräten (Herde, Waschmaschinen, Geschirrspülmaschinen, Wäschetrockner usw.) Verwendung findet. Im Innern der Drehhebeleinheit 1 ist eine nicht sichtbare Druckfeder untergebracht, die sich gegen die im Schiebekörper 2 endende Stirnseite der Führungshülse 3 abstützt. In der einen Wandungsseite 5 der Führungshülse 3 ist eine geschlossene Nutbahn 6 ausgebildet. An dem einen Ende der Nutbahn 6 ist eine Raststelle 7 vorgesehen, während das andere Ende der Nutbahn in eine Anschlagstelle 8 übergeht. Die Nutbahn 6 dient zur Führung eines Gleitstiftes 9, der Bestandteil eines beweglichen Halters 10 ist. Der Halter 10 besitzt oberseitig einen Lagerzapfen 11, der in einem in der Drehknebeleinheit bzw. des Drehknebels 1 eingebrachten Hohlniet 12 als Lager beweglich geführt ist. Parallel zur Oberseite des Halters 10 ist ein etwa U-förmig gebogenes Blattfederelement 13 angeordnet, das sich gegen die innere Wandung des Schiebekörpers 2 abstützt und damit zwischen dieser und dem Halter 10 verläuft. Für das Blattfederelement 13 ist in der Wandung des schiebekörpers 2 zweckmäßig eine Führungsnut 14 ausgeformt. Das Blattfederelement 13 ist mit ihrem dem federnden Teil entgegengesetztem Ende am Lagerzapfen 11 des Halters 10 angebracht, so daß damit beide Teile (Halter 10 und Blattfederelement 13) Bestandteil der Drehknebeleinheit und gelenkig bzw. beweglich mit dieser gekoppelt sind.

Die Funktion der vorbeschriebenen Drehknebeleinheit ist folgende :

Der Drehknebel 1 befindet sich beim dargestellten Ausführungsbeispiel im ausgefahrenen Zustand, welcher die Betriebsstellung des Drehknebels ist und zum Einstellen der am Steckeinsatz 4 der Führungshülse 3 ankoppelbaren Schalt- und Regeleinrichtung eines elektrischen Haushaltsgerätes dient. Der Gleitstift 9 befindet sich dabei im Bereich der Anschlagstelle 8 am Ende der Nutbahn 6, wodurch die Betriebsstellung des Drehknebels 1 fixiert bzw. festgelegt ist. Soll der Drehknebel 1 in seine Ruhestellung (Versenkstellung) gebracht werden, so wird dieser gegen die Kraft der erwähnten Druckfeder im Innern der Drehknebeleinheit axial gegenüber der Führungshülse 3 verschoben. Der bewegliche Gleitstift 9, der mittels dem auf dem Gleitstift-Halter 10 einwirkenden Blattfederelement 13 in die Nutbahn 6 gedrückt wird, fährt in der Nutbahn 6 entlang, bis er in die Raststelle 7 kippt. Mit Loslassen des Drehknebels 1 ist dessen Ruhestelung (Versenkstellung) gesichert. Durch ein kurzzeitiges Antippen des Drehknebels 1 kann die Raststellung wieder aufgehoben werden. Der Drehknebel 1 wird dann durch Entspannen der Druckfeder im Innern der Drehknebeleinheit automatisch in seine Betriebsstellung gebracht.

## Patentansprüche

1. Versenkbare Drehknebeleinheit zum Einstellen für die hinter einer Schalterblende angeordneten Schalt- oder Regeleinrichtungen in Haushaltsgeräten, wie Herde, Waschmaschinen oder dergleichen, die einen Drehknebel (1), eine in Achsrichtung auf den Drehknebel (1) wirkende Druckfeder, einen am Drehknebel (1) angeformten, hülsenartigen Schiebekörper (2), eine in den Schiebekörper (2) eingepaßte Führungshülse (3) mit einem zentrischen Steckeinsatz (4), und eine geschlossene, an einer Mantelseite (5) der Führungshülse eingebrachte Nutbahn (6) mit Raststelle (7) für einen Gleitstift (9) aufweist, gekennzeichnet durch folgende Merkmale :
der Gleitstift (9) ist Bestandteil eines beweglich gelagerten separaten Halters (10),
der Halter (10) ist mit einem Lagerzapfen (11) versehen,
der Lagerzapfen (11) ist in einem im Drehknebel (1) vorgesehenen Lager (12) schwenkbar geführt,
der Oberseite des Halters (10) ist ein Federelement (13) zugeordnet, das gegen die innere Wandung des Schiebekörpers (2) abgestützt ist, und den Gleitstift (9) in Eingriff mit der Nutbahn (6) hält,
das Federelement (13) ist am Lagerzapfen (11) des Halters (10) angekoppelt.

2. Drehknebeleinheit nach Anspruch 1, dadurch gekennzeichnet, daß das Federelement (13) als gebogene Blattfeder ausgebildet ist.

3. Drehknebel nach Anspruch 1 oder 2, dadurch gekennzeichnet, daß in der Wandung des Schiebekörpers (2) des Drehknebels (1) eine Führungsnut (14) für das Federelement (13) ausgebildet ist.

## Claims

1. A retractable rotary-knob unit for adjusting the switching or control devices disposed behind a switch panel in domestic appliances such as cookers, washing machines or the like, which comprises a rotary knob (1), a compression spring acting in the axial direction on the rotary knob (1), a sleeve-like sliding member (2) formed on the rotary knob (1), a guide sleeve (3) fitted into the sliding member (2) and having a central socket insert (4), and a closed channel (6) proved at one wall side (5) of the guide sleeve and having a detent position (7) for a sliding pin (9), characterised by the following features :
the sliding pin (9) is part of a movably mounted separate holder (10),
the holder (10) is provided with a pivot pin (11),
the pivot pin (11) is guided for pivoting in a bearing (12) provided in the rotary knob (1),
associated with the top of the holder (10) is a spring element (13) which is supported against the inner wall of the sliding member (2) and holds the sliding pin (9) in engagement with the channel (6),
the spring element (13) is coupled to the pivot pin (11) of the holder (10).

2. A rotary-knob unit according to Claim 1, characterised in that the spring element (13) is constructed in the form of a bent leaf spring.

3. A rotary knob according to Claim 1 or 2, characterised in that a guide groove (14) for the spring element (13) is formed in the wall of the sliding member (2) of the rotary knob (1).

## Revendications

1. Dispositif de bouton rotatif et escamotable pour la commande d'interrupteurs ou de dispositifs de réglage disposés derrière un panneau d'interrupteurs, dans des appareils ménagers, tels que des cuisinières, machines à laver le linge ou similaires, présentant un bouton rotatif (1), un ressort de compression agissant en direction axiale sur le bouton rotatif (1), un corps de poussoir (2) en forme de douille, formé d'une seule pièce sur le bouton rotatif (1), une douille de guidage (3) ajustée dans le corps de poussoir (2), avec un insert d'enfichage (4) concentrique et un circuit à gorge (6) fermé, logé sur une face d'enveloppe (5) de la douille de guidage, circuit à gorge (6) présentant un point d'encliquetage (7) pour une tige de glissement (9), caractérisé par les caractéristiques suivantes :
la tige de glissement (9) fait partie d'un support (10) séparé, monté de manière mobile,
le support (10) est pourvu d'un tourillon de palier (11),
le tourillon de palier (11) est guidé de manière pivotante dans un palier (12) prévu dans le bouton rotatif (1),
un élément élastique (13) est associé à la face supérieure du support (10) et est appuyé contre la paroi intérieure du corps de poussoir (2) et maintient la tige de glissement (9) en prise dans le circuit à gorge (6),
l'élément élastique (13) est accouplé sur le tourillon de palier (11) du support (10).

2. Dispositif de bouton rotatif et escamotable selon la revendication 1, caractérisé en ce que l'élément élastique (13) est réalisé sous forme de ressort à lame replié.

3. Dispositif de bouton rotatif et escamotable selon la revendication 1 ou 2, caractérisé en ce qu'une gorge de guidage (14) est réalisée pour l'élément élastique (13) dans la paroi du corps de poussoir (2) du bouton rotatif (1).
